# EUROPÄISCHE PATENTSCHRIFT

(11) **EP 0 383 166 B1**
(45) Veröffentlichungstag und Bekanntmachung des Hinweises auf die Patenterteilung: **24.05.1995**
(21) Anmeldenummer: 90102351.5
(22) Anmeldetag: 07.02.1990
(51) Int. Cl.: B04B 11/08

(54) **Schäl- und Austragsvorrichtung**
Scraping and discharging device
Dispositif de raclage et de déchargement

(30) Priorität: 14.02.1989 DE 3904358
(43) Veröffentlichungstag der Anmeldung: 22.08.1990
(73) Patentinhaber: Dorr-Oliver Deutschland GmbH, D-41488 Grevenbroich (DE)
(72) Erfinder: Krettek, Guntram, D-4060 Viersen 12 (DE); Schmitz, Wilhelm, D-4056 Schwalmtal 1 (DE)
(74) Vertreter: Weber, Dieter, Dr.

(56) Entgegenhaltungen:
- FR-A- 2 169 204
- US-A- 2 234 332
- US-A- 3 092 575

## Beschreibung

Die Erfindung betrifft eine Schäl- und Austragsvorrichtung für eine Schälzentrifuge mit einem im Inneren der Schleudertrommel angeordneten, an einem Messerträger befestigten Schälmesser, das zum Ausschälen der auf der Innenfläche des Trommelmantels abgelagerten Festgutschicht über eine Betätigungseinrichtung und mittels eines Verbindungsgliedes gegen die Festgutschicht bewegbar ist, wobei das Verbindungsglied aus einem axial sich erstreckenden Balken besteht, der innerhalb der Schleudertrommel mit dem senkrecht zum Balken angeordneten Messerträger und mit einer radial angeordneten Führung verbunden ist, die beweglich gelagert und an einem Steuerzylinder angeschlossen ist, wobei das Verbindungsglied mittels Gleitelementen linear geführt ist und der Messerträger mit dem Schälmesser entlang der radialen Längsausdehnung des Messerträgers mit konstantem Schälwinkel linear bewegbar ist.

Mit derartigen Vorrichctungen soll die Schälleistung verbessert und Rattererscheinungen oder sonstige Unzuträglichkeiten vermieden werden, so daß die Schälvorrichtung oder gar der Zentrifugenmantel nicht beschädigt werden.

Zum Ausräumen von trockengeschleuderten Feststoffen aus der Schleudertrommel einer Schälzentrifuge ist es bekannt (US-PS 3,779,450), ein blattförmiges Schälmesser zu verwenden, das über mindestens einen Arm mit einer parallel zur Trommelachse verlaufenden Betätigungswelle fest verbunden ist. Da die in das Trommelinnere sich erstreckende Betätigungswelle aus konstruktiven Gründen meistens nahe dem Trommelumfang angeordnet werden muß, kommt die Schnittkante des Schälmessers auf einen relativ kleinen Schwenkradius zu liegen, was zur Folge hat, daß sich der Schnittwinkel während das Ausschälvorganges sehr stark verändert und daher über den größten Teil des Arbeitsbereiches nicht den optimalen Schnittbedingungen entspricht.

Außer der bekannten drehbaren Schälvorrichtung mit sich ändern-dem Schnittwinkel ist auch eine linear geführte Vorrichtung bekannt (DE-AS 14 32 886), die jedoch vorher eine Schwenkbewegung ausführt. Hier wird eine pneumatisch betriebene Absaugdüse parallel zur Trommelachse verfahren. Es handelt sich somit mehr um eine Absaugevorrichtung und weniger um eine Schälvorrichtung.

Die Anordnung der Schälmesser an einer schwenkbaren Vorrichtung gemäß vorg. US-PS ermöglicht einfache gasdichte Gehäusedurchführungen der Verbindungsteile zwischen dem inneren Schälmesser und der äußeren Betätigungsvorrichtung.

Ein Nachteil der bekannten Einrichtungen ist jedoch insbesondere der sich ständig ändernde Schnittwinkel des Schälmessers während der Schwenkbewegung und die sich dabei ändernden Kräfteverhältnisse. Demzufolge müssen die bekannten Einrichtungen sehr aufwendig erstellt werden, was einen großen Platzbedarf erfordert. Dieser ist nicht immer gegeben, insbesondere dann nicht, wenn die Einrichtungen an der Gehäusetür des Zentrifugengehäuses befestigt und diese Tür aus verfahrenstechnischen Gründen sehr klein ausgebildet ist.

Die FR-A-2.169.204 zeigt eine Schälzentrifuge mit einem Messerträger, der mittels eines Kurbelgetriebes radial quer zu seiner radialen Erstreckung verstellt wird.Dadurch ändert sich auch bei dieser bekannten Zentrifuge der Schälwinkel während der Verstellung des Messerträgers.Das gleiche gilt für die US-A-2,234,332, die eine Schälzentrifuge mit einem Messerträger zeigt, der mittels einer Art Kurbeltrieb auf einem Kreisbogen geführt wird.

Die US-A-3,092,575 zeigt eine Schäl- und Austragsvorrichtung für eine Schälzentrifuge mit den Merkmalen der eingangs genannten Art. Diese bekannte Schäl- und Austragsvorrichtung hat eine Messerbox, die linear auf- und abbewegt wird, bei der sich die Steuerung und Lagerung der Betätigungseinrichtung innerhalb des Produktraumes der Zentrifuge befindet. Das bringt einschneidende Nachteile hinsichtlich des Betriebes der Schäl- und Austragsvorrichtung mit sich. Die Betätigungseinrichtung befindet sich im Zentrifugengehäuse und ist angeblich ohne Dichtigkeitsprobleme nicht nach außen legbar, zumal das Zentrifugengehäuse geschlossen sein soll.

Der Erfindung liegt die Aufgabe zugrunde, die gattungsgemäße Vorrichtung derart zu gestalten, daß sie bei einer Linienführung mit gleichmäßigem Schnittwinkel eine ausreichende Standfestigkeit gewährleistet, die Betätigungseinrichtung nach außen verlegt und das Zentrifugengehäuse gleichwohl geschlossen gehalten werden kann, wobei die Nachteile der bekannten Vorrichtungen vermieden werden.

Diese Aufgabe wird erfindungsgemäß dadurch gelöst, daß die Betätigungseinrichtung außerhalb des geschlossenen Zentrifugengehäuses angeordnet ist, das Verbindungsglied gasdicht durch die Stirnwand des Zentrifugengehäuses geführt ist, die Führung des Verbindungsgliedes mit den Gleitelementen zusammen mit der Betätigungseinrichtung außerhalb der Schleudertrommel in einem mit dem Zentrifugengehäuse der Schälzentrifuge verbundenen Betätigungsgehäuse angeordnet ist, welches aus einem unteren und einem oberen Gehäuseteil besteht, die gas- und druckdicht ausgebildet und mit dem Zentrifugengehäuse verbunden sind, wobei das obere Gehäuseteil eine Bohrung zur Aufnahme der als Welle ausgebildeten Führung aufweist und der untere Gehäuseteil den Balken führt, daß die beiden Gehäuseteile mittels eines Flansches abnehmbar verbunden sind und zwischen den beiden Teilen eine die Führungswelle umgebende Dichtung vorgesehen ist, und daß eine Öffnung in der Gehäusetür des Zentrifugengehäuses angeordnet ist.

Mit der erfindungsgemäßen Vorrichtung wird trotz der linearen Führung eine absolute dichte Verbindung erreicht. Mit Vorteil wird ferner die Betätigungseinrichtung nach außerhalb des Zentrifugengehäuses verlegt, wobei das Verbindungsglied gasdicht durch die Stirnwand geführt ist. Darüberhinaus wird eine stabile Einrichtung gebildet, die insbesondere die während des Schälvorganges auftretenden Kräfte ohne Beschädigungen der entsprechenden Teile aufnehmen kann. Insbesondere die während des Schälvorganges auf die Betätigungseinrichtung einwirkenden Drehkräfte können ohne Schwierigkeiten mit einfachsten Mitteln aufgefangen werden. Der Schälwinkel bleibt bei jeder Stellung des Messerträgers gleich. So gewährleisten die Gleitelemente einerseits ein einwandfreies Führen des Schälmessers in linearer Richtung und verhindern dabei ein Verdrehen der Betätigungseinrichtung. Ein weiterer Vorteil ist in der Einwellen-Führung der Betätigungsvorrichtung zu sehen.

Einzelheiten der Betätigungseinrichtung und des Messerträgers, sowie die Verbindung beider Teile sind in den Unteransprüchen aufgezeigt und werden nachfolgend anhand der Zeichnung beschrieben. Ein Ausführungsbeispiel ist in der Zeichnung dargestellt.

Es zeigt:
- Fig. 1: einen Längsschnitt durch die Zentrifuge,
- Fig. 2: einen Schnitt gemäß Linie A - B in Fig. 1,
- Fig. 3: eine Draufsicht in Richtung des Pfeiles C in Fig. 2,
- Fig. 4: einen Schnitt durch die Betätigungsvorrichtung,
- Fig. 5: einen Schnitt gemäß Linie C - D in Fig. 4,
- Fig. 6: einen Schnitt gemäß Linie E - F in Fig. 4.

Die Schälzentrifuge 1 besteht im wesentlichen aus einem Zentrifugengehäuse 2 mit einem Ständer 2a, der innerhalb des Gehäuses 2 umlaufenden Schleudertrommel 3, die in einer Lagerung 4a gelagert und von einem Trommelantrieb 4 angetrieben wird. Das Zentrifugengehäuse 2 ist an der der Lagerung gegenüberliegendden Seite mit einer Gehäusetür 5 versehen, die eine Öffnung 6 aufweist. Durch diese Öffnung 6 ist ein Balken 17 durchgeführt, der das Verbindungsglied für einen Messerträger 11 mit dem Schälmesser 8 einerseits und der Betätigungseinrichtung 9 andererseits herstellt. Mittels der Betätigungseinrichtung 9 wird das Schälmesser 8 zum Entleeren der Schälzentrifuge in die Festgutschicht 7 linear eingefahren. Das vom Schälmesser 8 abgeschälte Gut fällt nach unten in einen Ausfalltrichter 10 mit einem Abführstutzen 10a.

Der Messerträger 11 und auch das Verbindungsglied zur Betätigungseinrichtung 9, nämlich der Balken 17, müssen so stabil ausgebildet sein, daß einerseits eine elastische Durchbiegung vermieden wird und zum anderen während des Ausräumvorganges keine Drehkräfte auf die Betätigungseinrichtung übertragen werden. Diese Forderungen werden durch einen kastenförmigen Messerhalter 11 gewährleistet, der mit dem stabilen Balken 17 verbunden ist. Der Messerträger 11 ist aus einer Vorderwand 12, einer Rückwand 13 und den beiden Stirnwänden 14 und 15 gebildet, wobei der obere Teil der Rückwand 13a abgeknickt sein kann. Diese Abknickung mit der etwas kürzeren Vorderwand 12 gibt dem Schälmesser 8 eine bessere Möglichkeit in die Festgutschicht einzudringen und diese bis in den Bereich der Schleudertrommel 3 auszuräumen. Das Schälmesser 8 wird von einem Messerhalter 16 getragen, der mit der Rückwand 13 bzw. 13a verbunden ist. Der Messerträger 11 ist entsprechend dem Ausführungsbeispiel in Fig. 2 oben und unten offen, so daß das vom Schälmesser 8 abgetragene Gut durch den Messerträger 11 hindurch in den Ausfalltrichter 10 gelangen kann. Im unteren Teil des Messerträgers 11 ist der Balken 17 befestigt, der durch die Öffnung 6 der Gehäusetür 5 nach außen geführt und dort mit der Betätigungseinrichtung 9 verbunden ist. Die Flächen des Balkens 17 sind mit 18 für die Oberfläche, mit 19 für die Grundfläche, mit 20 für die äußere Stirnfläche und mit 21 für die innere Stirnfläche bezeichnet. Die Seitenflächen sind mit 22 und 23 bezeichnet. Im Ausführungsbeispiel, gemäß Fig. 4, ist auf der Oberfläche 18 eine Führungswelle 28 aufgeschweißt, die durch einen Zapfen 34 zentriert sein kann, die wiederum in einer Bohrung 36 des Balkens 17 eingeführt ist. Die Führungswelle 28 ist in dem Gehäuse 24 der Betätigungseinrichtung 9 geführt. Im Ausführungsbeispiel besteht das Betätigungsgehäuse 24 aus einem unteren Gehäuseteil 25 und einem oberen Gehäuseteil 26, wobei das aus Vollmaterial gefertigte obere Gehäuseteil 26 eine Bohrung 27 zur Aufnahme der Führungswelle 28 aufweist. Das obere Gehäuseteil 26 ist mittels eines Flansches 29 mit dem unteren Gehäuseteil 25 verbunden, das aus einem u-förmigen Blech- oder Gußkörper besteht, der seinerseits im Bereich der Gehäusetüröffnung 6 fest mit der Gehäusetür 5 verbunden ist. Zwischen dem oberen und dem unteren Gehäuseteil 25, 26 sind Dichtungen 30 und 30a vorgesehen. Für eine stabile Führung des Balkens 17 sind Gleitelemente 31 bis 33 vorgesehen, die aus Teflon bestehen und einerseits in die Seitenflächen 22, 23 und andererseits in die äußere Stirnfläche 20 eingelassen sind. Diese Gleitelemente liegen an den Innenflächen des unteren Gehäuseteiles 25 an und gewährleisten somit eine stabile Führung des Balkens 17 und geben diesem eine ausreichende Gleitfähigkeit während seiner Auf- und Abbewegung bei der Betätigung des Schälmessers 8. Bei größeren Vorrichtungen können auch mehr als drei Gleitelemente vorgesehen werden. Die Türöffnung 6 ist so ausgebildet, daß der Balken 17 bequem gehoben bzw. gesenkt werden kann. Die stabil und sicher geführte Führungswelle 28 ist mit einem oberen Wellenzapfen 35 versehen, der von einer Buchse 37 umgeben ist. Hieran ist ein Steg 38 befestigt, der mit einer Zylinderstange 40 eines Steuerzylinders 39 verbunden ist. Über eine Konsole 41 ist der Steuerzylinder 39 mit dem unteren Gehäuseteil 25 befestigt. Um in das Innere des unteren Gehäuseteiles 25 zu gelangen, ist der Boden 42 mit einer Öffnung 43 versehen, die über eine Dichtung 45 mit einem abnehmbaren Deckel 44 verschließbar ist. Im oberen Teil des unteren Gehäuseteiles 25 ist eine Öffnung 48 vorgesehen, durch die ein Anschlag 47 in das Innere des Gehäuses 25 hineingeführt ist. Über eine Dichtung 49 ist dieser Anschlag von außen anschraubbar. Der Anschlag dient zur Sicherung der Betätigungseinrichtung 9. Sollte nämlich der Endschalter des Steuerzylinders 39 ausfallen, dann kann der Balken 17 gegen diesen Anschlag 47 heranfahren und gestoppt werden. Zu diesem Zweck kann der Anschlag mit Überlastsicherungen oder dergleichen ausgerüstet sein.

Der kastenförmige Messerträger 11, der stabile Verbindungsbalken 17 und die stabile Betätigungseinrichtung 9 gewährleisten einen einwandfreien Betrieb zum Schälen und Austragen des geschleuderten Festgutes. Die Ausgestaltung der drei erfindungsgemäßen Teile, Messerträger 11, Verbindungsbalken 17 und Betätigungseinrichtung 9 verhindern einerseits schädliche Schwingungen und zum anderen ungewünscht hohe Geräusche.

Die Wirkungsweise der Erfindung ist der Gestalt, daß durch Betätigung des Steuerzylinders 39 die Führungswelle mit dem Balken 17 und dem Messerhalter 11 nach oben gefahren wird. Demzufolge bewegt sich das Schälmesser 8 auf einer geraden Linie von unten nach oben gemäß dem Pfeil B in Fig. 2. Der Schnittwinkel des Messers 8 wird bei dieser Linearführung vom Anschnitt bis zur Grundschicht der Feststoffschicht 7 konstant gehalten. Außer der stabilen Ausgestaltung des Messerträgers 11 mit der Betätigungseinrichtung 9 und dem diese Teile verbindenden Balken 17 ist eine gas- und druckdichte Vorrichtung geschaffen. Das untere Gehäuseteil 25 ist allseitig dicht und fest mit der Gehäusetür verbunden. Die obere, nicht näher bezeichnete Öffnung, ist über die Dichtungen 30 und 30a dem Flansch 29 dicht mit dem oberen Gehäuseteil 26 verbunden. Die Führungswelle 28 ist wiederum von Gleitbuchsen 50 innerhalb des Gehäuses 26 umgeben.

Mit der Erfindung ist eine absolut dichte Ausgestaltung zwischen dem Inneren und dem Äußeren der Zentrifuge gegeben.
Ein Schutzgehäuse 46, das aus einem dünnen Kunststoff bestehen kann ist lediglich zur Sicherheit des Bedienungspersonals angebracht. Andererseits kann auch hierdurch eine weitere Dichtung des Systems erreicht werden.

Im Ausführungsbeispiel ist der Steuerzylinder 39, in Achsrichtung der Schleudertrommel gesehen, vor dem Balken 17 angeordnet. Die gleiche Wirkung wird erzielt, wenn der Steuerzylinder seitlich neben dem Balken 17 angeordnet wird.

## Patentansprüche

1. Schäl- und Austragsvorrichtung für eine Schälzentrifuge (1) mit einem im Inneren der Schleudertrommel (3) angeordneten, an einem Messerträger (11) befestigten Schälmesser (8), das zum Ausschälen der auf der Innenfläche des Trommelmantels abgelagerten Festgutschicht (7) über eine Betätigungseinrichtung (9) und mittels eines Verbindungsgliedes (17) gegen die Festgutschicht (7) bewegbar ist, wobei das Verbindungsglied (17) aus einem axial sich erstreckenden Balken (17) besteht, der innerhalb der Schleudertrommel (3) mit dem senkrecht zum Balken (17) angeordneten Messerträger (11) und mit einer radial angeordneten Führung verbunden ist, die beweglich gelagert und an einem Steurzylinder (39) angeschlossen ist, wobei das Verbindungsglied (17) mittels Gleitelementen (31 - 33) linear geführt ist und der Messerträger (11) mit dem Schälmesser (8) entlang der radialen Längsausdehnung des Messerträgers (11) mit konstantem Schälwinkel linear bewegbar ist,
dadurch gekennzeichnet, daß die Betätigungseinrichtung (9) außerhalb des geschlossenen Zentrifugengehäuses (2) angeordnet ist, das Verbindungsglied (17) gasdicht durch die Stirnwand des Zentrifugengehäuses (2) geführt ist, die Führung des Verbindungsgliedes (17) mit den Gleitelementen (31 - 33) zusammen mit der Betätigungseinrichtung (39) außerhalb der Schleudertrommel (3) in einem mit dem Zentrifugengehäuse (2) der Schälzentrifuge (1) verbundenen Betätigungsgehäuse (24) angeordnet ist, welches aus einem unteren (25) und einem oberen Gehäuseteil (26) besteht, die gas- und druckdicht ausgebildet und mit dem Zentrifugengehäuse (2) verbunden sind, wobei das obere Gehäuseteil (26) eine Bohrung (27) zur Aufnahme der als Welle (28) ausgebildeten Führung aufweist und der untere Gehäuseteil (25) den Balken (17) führt, daß die beiden Gehäuseteile (25, 26) mittels eines Flansches (29) abnehmbar verbunden sind und zwischen den beiden Teilen (25, 26) eine die Führungswelle (28) umgebende Dichtung (30) vorgesehen ist, und daß eine Öffnung (6) in der Gehäusetür (5) des Zentrifugengehäuses (2) angeordnet ist.

2. Vorrichtung nach Anspruch 1, dadurch gekennzeichnet, daß das untere Gehäuseteil (25) aus einem U-förmigen Blech- oder Gußkörper besteht, durch eine Öffnung des Zentrifugengehäuses geführt und dort verschweißt ist.

3. Vorrichtung nach Anspruch 1 oder 2, dadurch gekennzeichnet, daß die Gleitelemente (31 bis 33) in den Balken (17) eingelassen und derart ausgebildet sind, daß sie an den Innenflächen des unteren Gehäuseteiles (25) gleitend anliegen.

4. Vorrichtung nach Anspruch 3, dadurch gekennzeichnet, daß zwei Gleitelemente (31, 32) im Bereich des Zentrifugengehäuses in die Seitenflächen (22, 23) des Balkens (17) eingelassen sind und an den Seitenteilen des Gehäuseteiles (25) anliegen.

5. Vorrichtung nach Anspruch 4, dadurch gekennzeichnet, daß ein Gleitelement (33) in der äußeren Stirnfläche (29) des Balkens (17) eingelassen ist und gegen den rückwärtigen Teil des Gehäuseteiles (25) anliegt.

6. Vorrichtung nach einem der Ansprüche 3 bis 5, dadurch gekennzeichnet, daß die Gleitelemente (31 bis 33) aus Teflon bestehen.

7. Vorrichtung nach Anspruch 1, dadurch gekennzeichnet, daß die Führungswelle (28) am unteren und oberen Ende jeweils einen Zylinderzapfen (34, 35) aufweist, wobei der untere Zapfen (34) in einer Bohrung (36) des Balkens (17) eingelassen ist und der obere Zapfen (35) eine Buchse (37) trägt, die über einen Steg (38) mit der Zylinderstange (40) des Steuerzylinders (39) verbunden ist.

8. Vorrichtung nach Anspruch 1 oder 7, dadurch gekennzeichnet, daß der Steuerzylinder (39) über eine Konsole (41) mit dem unteren Gehäuseteil (25) verbunden ist.

9. Vorrichtung nach Anspruch 1, dadurch gekennzeichnet, daß das untere Gehäuseteil (25) im Bodenbereich (42) mit einer Öffnung (43) versehen ist, die mittels eines Deckels (44) mit Dichtung (45) verschließbar ist.

10. Vorrichtung nach Anspruch 1, dadurch gekennzeichnet, daß der Messerträger (11) aus einer Blechkonstruktion besteht, die mit der inneren Stirnfläche (21) des Balkens (17) befestigt ist.

11. Vorrichtung nach Anspruch 10, dadurch gekennzeichnet, daß die Blechkonstruktion des Messerträgers (11) aus einer Vorderwand (12), einer Rückwand (13) und zwei Stirnwänden (14, 15) besteht.

12. Vorrichtung nach Anspruch 10 oder 11, dadurch gekennzeichnet, daß der Messerträger (11) mittels der Stirnwand (14) mit dem Balken (17) verbunden ist.

13. Vorrichtung nach Anspruch 10 oder 11, dadurch gekennzeichnet, daß die Rückwand (13) des Messerträgers (11) mit einem Messerhalter (16) versehen ist, in dem das Schälmesser (8) sitzt.

14. Vorrichtung nach einem der Ansprüche 1 bis 13, dadurch gekennzeichnet, daß die Betätigungseinrichtung (9) von einem Schutzgehäuse (46) umgeben ist.

15. Vorrichtung nach einem der Ansprüche 1 bis 14, dadurch gekennzeichnet, daß in das untere Gehäuseteil (25) ein Anschlag (47) hineingeführt ist, an den der Balken (17) in seiner obersten Stellung anschlägt.

16. Vorrichtung nach Anspruch 15, dadurch gekennzeichnet, daß der Anschlag (47) durch eine Öffnung (48) des Gehäuseteiles (25) geführt und mittels einer Dichtung (49) von außen auf das Gehäuseteil (25) aufgeschraubt ist.

## Claims

1. Peeling and discharge device for a trailing blade centrifuge (1) with a peeling blade (8) disposed inside the centrifuge drum (3) and fastened to a blade support (11), and said peeling blade may be moved against the solid layer (7) by way of an operating means (9) and using a connecting member (17) in order to peel off the solid layer (7) deposited on the inside surface of the drum shell, wherein said connecting member (17) comprises an axially extending beam (17), which in connected inside the centrifuge drum (3) to the blade support (11) disposed perpendicular to the beam (17) and is connected to a radially disposed guide means mounted to allow movement and connected to a control cylinder (39), wherein said connecting member (17) is guided linearly by means of sliding elements (31 - 33) and said blade support (11) may be moved linearly with the peeling blade (8) along the radial longitudinal extension of the blade support (11) at a constant peeling angle, characterised in that said operating means (9) is disposed outside the closed centrifuge housing (2), said connecting member (17) is guided gastight through the face wall of the centrifuge housing (2), said guide means of the connecting member (17) is disposed with said sliding elements (31 - 33) outside the centrifuge drum (3) together with the operating means (9) in a control housing (24), which is connected to said centrifuge housing (2) of the trailing blade centrifuge (1) and consists of a lower (25) and an upper housing section (26), which are of gastight and pressuretight construction and are connected to the centrifuge housing (2), said upper housing section (26) being provided with a hole (27) to accommodate the guide means in the form of a shaft (28) and said lower housing section (25) guiding the beam (17); that the two housing sections (25, 26) are detachably connected by means of a flange (29), and a seal (30) surrounding the guide shaft (28) is provided between the two sections (25, 26); and that an opening (6) is arranged in the housing door (5) of the centrifuge housing (2).

2. Device according to Claim 1, characterised in that the lower housing section (25) comprises a U-shaped sheet metal or cast metal body, is guided through an opening in the centrifuge housing and is welded there.

3. Device according to Claim 1 or 2, characterised in that the sliding elements (31 to 33) are embedded in the beam (17) and are constructed in such a way that they slidably abut the inside surfaces of the lower housing section (25).

4. Device according to Claim 3, characterised in that two sliding elements (31, 32) are embedded in the side surfaces (22, 23) of the beam (17) in the vicinity of the centrifuge housing and abut the side surface of housing section (25).

5. Device according to Claim 4, characterised in that a sliding element (33) is embedded in the outer face end (29) of the beam (17) and abuts against the rear portion of housing section (25).

6. Device according to one of Claims 3 to 5, characterised in that the sliding elements (31 to 33) are made from Teflon.

7. Device according to Claim 1, characterised in that on both its lower and its upper end, the guide shaft (28) has a respective dowel pin (34, 35), the lower pin (34) being inserted in a hole (36) in the beam (17) and the upper pin (35) having a bush (37), which is connected via a web (38) to the cylinder rod (40) of the control cylinder (39).

8. Device according to Claim 1 or 7, characterised in that the control cylinder (39) is connected via a bracket (41) to the lower housing section (25).

9. Device according to Claim 1, characterised in that in the floor region (42), the lower housing section (25) is provided with an opening (43), which may be closed off by means of a cap (44) with a seal (45).

10. Device according to Claim 1, characterised in that the blade support (11) consists of a sheet metal construction, which is fastened to the inner face end (21) of the beam (17).

11. Device according to Claim 10, characterised in that the sheet metal construction of the blade support (11) comprises a front wall (12), a rear wall (13) and two face walls (14, 15).

12. Device according to Claim 10 or 11, characterized in that the blade support (11) is connected by means of the face wall (14) to the beam (17).

13. Device according to Claim 10 or 11, characterised in that the rear wall (13) of the blade support (11) is provided with a blade holder (16), in which the peeling blade (8) sits.

14. Device according to one of Claims 1 to 13, characterised in that the operating means (9) is enclosed by a protective housing (46).

15. Device according to one of Claims 1 to 14, characterised in that a stop (47) is inserted into the lower housing section (25) for the beam (17) to abut against in its uppermost position.

16. Device according to Claim 15, characterised in that the stop (47) is guided through an opening (48) in housing section (25) and is screwed onto housing section (25) from the outside by means of a seal (49).

## Revendications

1. Dispositif de raclage et de déchargement pour une centrifugeuse à raclage (1), comportant un couteau racleur (8) fixé sur un porte-couteau (11) et disposé à l'intérieur d'un tambour de centrifugation (3), ce couteau pouvant être placé contre la couche (7) de matière solide, au moyen d'un dispositif d'actionnement (9) et au moyen d'un organe de liaison (17), pour détacher la couche (7) de matière solide déposée sur la surface intérieure du tambour de centrifugation (3), étant entendu que l'organe de liaison (17) est constitué d'une barre (17) dirigée axialement, qui, à l'intérieur du tambour de centrifugation (3), est reliée au porte-couteau (11) disposé perpendiculairement à la barre (17) et est reliée à un guidage disposé radialement, monté mobile et raccordé à un vérin de commande (39), étant entendu que l'organe de liaison (17) est guidé linéairement au moyen d'éléments de glissement (31-33) et que le porte-couteau (11), avec le couteau racleur (8), peut se déplacer linéairement le long de la direction longitudinale du porte-couteau (11), en conservant le même angle de raclage,
caractérisé en ce que le dispositif d'actionnement (9) est disposé en dehors du carter fermé (2) de la centrifugeuse, que l'organe de liaison (17) traverse, de façon étanche aux gaz, la paroi frontale du carter (2) de centrifugeuse, que le guidage de l'organe de liaison (17) avec les éléments de glissement (31-33), ensemble avec le dispositif d'actionnement (39), est disposé en dehors du tambour de centrifugation (3), dans un carter d'actionnement (24), relié au carter (2) de la centrifugeuse à racleur (1) et constitué d'une partie inférieure (25) et d'une partie supérieure (26) de carter, qui sont réalisées étanches aux gaz et à la pression et qui sont reliées au carter (2) de centrifugeuse, étant entendu que la partie supérieure (26) de carter présente un alésage (27) destiné à recevoir le guidage se présentant sous la forme d'un arbre (28) et que la partie inférieure (25) de carter guide la barre (17), en ce que les deux parties de carter (25, 26) sont reliées, de façon démontable, au moyen d'une bride (29) et qu'il est prévu, entre les deux parties (25, 26), un joint d'étanchéité (30) entourant l'arbre de guidage (28), et en ce qu'une ouverture(6) est disposée dans la porte (5) du carter (2) de centrifugeuse.

2. Dispositif suivant la revendication 1, caractérisé en ce que la partie inférieure (25) de carter est constituée d'un corps en forme de U en tôle ou en fonte, qu'il passe au travers d'une ouverture du carter de centrifugeuse et qu'il est soudé à cet endroit.

3. Dispositif suivant la revendication 1 ou la revendication 2, caractérisé en ce que les éléments de glissement (31 à 33) sont insérés dans la barre (17) et sont réalisés de telle façon qu'il aient un contact glissant sur les surfaces intérieures de la partie inférieure (25) de carter.

4. Dispositif suivant la revendication 3, caractérisé en ce que deux éléments de glissement (31, 32) sont insérés dans la zone du carter de centrifugeuse, dans les surfaces latérales (22, 23) de la barre (17) et sont placés contre les parties latérales de la partie inférieure (25) de carter.

5. Dispositif suivant la revendication 4, caractérisé en ce qu'un élément de glissement (33) est inséré dans la surface frontale extérieure (29) de la barre (17) et s'appuie contre la partie arrière de la partie inférieure (25) de carter.

6. Dispositif suivant l'une quelconque des revendications 3 à 5, caractérisé en ce que les éléments de glissement (31 à 33) sont réalisés en Téflon.

7. Dispositif suivant la revendication 1, caractérisé en ce que l'arbre de guidage (28) présente, à chacune de ses extrémités, inférieure et supérieure, un tourillon de cylindre (34, 35), le tourillon inférieur (34) du cylindre étant introduit dans un alésage (36) de la barre (17) et le tourillon supérieur (35) du cylindre portant une douille (37), reliée, par l'intermédiaire d'une barre (38) à la tige (40) du vérin de commande (39).

8. Dispositif suivant la revendication 1 ou la revendication 7, caractérisé en ce que le vérin de commande (39) est raccordé à la partie inférieure (25) de carter au moyen d'un console (41).

9. Dispositif suivant la revendication 1, caractérisé en ce que la partie inférieure (25) de carter est munie, dans sa zone du fond (42), d'une ouverture (43), qui peut être fermée au moyen d'un couvercle comportant un joint d'étanchéité (45).

10. Dispositif suivant la revendication 1, caractérisé en ce que le porte-couteau (11) est réalisé par une construction en tôle, qui est fixée à la face frontale intérieure (21) de la barre (17).

11. Dispositif suivant la revendication 10, caractérisé en ce que la construction en tôle du porte-couteau (11) est constituée d'une paroi avant (12), d'une paroi arrière (13) et de deux parois en bout (14, 15).

12. Dispositif suivant la revendication 10 ou la revendication 11, caractérisé en ce que le porte-couteau (11) est relié à la barre (17) par la paroi en bout (14).

13. Dispositif suivant la revendication 10 ou la revendication 11, caractérisé en ce que la paroi arrière (13) du porte-couteau (11) est munie d'une fixation de couteau (16), dans laquelle repose le couteau de raclage (8).

14. Dispositif suivant l'une quelconque des revendications 1 à 13, caractérisé en ce que le dispositif d'actionnement (9) est entouré par un carter de protection (46).

15. Dispositif suivant l'une quelconque des revendications 1 à 14, caractérisé en ce que, dans la partie inférieure (25) de carter, est introduite une butée (47) sur laquelle vient buter la barre (17) dans sa position supérieure.

16. Dispositif suivant la revendication 15, caractérisé en ce que la butée (47) passe par une ouverture (48) de la partie inférieure (25) de carter et est vissée, depuis l'extérieur, sur la partie inférieure (25) de carter, au moyen d'un joint d'étanchéité (49).
